# EUROPÄISCHE PATENTSCHRIFT

(11) **EP 3 851 545 B1**
(45) Veröffentlichungstag und Bekanntmachung des Hinweises auf die Patenterteilung: **10.08.2022**
(21) Anmeldenummer: 20216783.9
(22) Anmeldetag: 23.12.2020
(51) Int. Cl.: C21B 7/00, C21C 5/40, C21C 7/10, F27D 7/04, F27D 7/06, F27D 17/00

(54) **VORRICHTUNG UND VERFAHREN ZUM ABSAUGEN VON PROZESSGASEN AUS EINEM PYROMETALLURGISCHEN BEHANDLUNGSGEFÄSS**
DEVICE AND METHOD FOR EXHAUSTING PROCESS GASES FROM A PYROMETALLURGICAL TREATMENT VESSEL
DISPOSITIF ET PROCEDE POUR L'ÉVACUATION DES FUMÉES SORTANT D'UNE ENCEINTE DE TRAITEMENT PYROMETALLURGIQUE

(30) Priorität: 20.01.2020 DE 102020200571
(43) Veröffentlichungstag der Anmeldung: 21.07.2021
(73) Patentinhaber: SMS Group GmbH, 40237 Düsseldorf (DE)
(72) Erfinder: Blanke, Martin, 47239 Duisburg (DE)
(74) Vertreter: Klüppel, Walter

(56) Entgegenhaltungen:
- CN-B- 103 759 545
- JP-A- S6 230 807
- US-A- 3 617 043
- US-A- 4 190 237

## Beschreibung

Die Erfindung betrifft eine Vorrichtung für die Stahlindustrie sowie ein Verfahren zum Betreiben dieser Vorrichtung. Genauer gesagt geht es um den Betrieb eines pyrometallurgischen Behandlungsgefäßes zum Behandeln einer Metallschmelze zum einen unter Vakuum und zum anderen unter Atmosphärendruck.

Derartige Verfahren und Vorrichtungen sind im Stand der Technik grundsätzlich bekannt. So offenbart die deutsche Offenlegungsschrift DE 44 05 198 A1 ein Verfahren zur Entkohlung von Stahlschmelzen, bei dem die zu behandelnde Schmelze in einem ersten Verfahrensschritt durch Zufuhr von Sauerstoff unter Atmosphärendruck und in einem zweiten Verfahrensschritt durch Zufuhr von Sauerstoff unter Vakuum behandelt wird. Beide Verfahrensschritte werden in demselben Konverter durchgeführt. Während des Vakuumbetriebs ist auf den Konverter eine Vakuumhaube aufgesetzt; während des Atmosphärendruck-Betriebs ist oberhalb des Konverters eine Staubschutzhaube angebracht. Der Konverter kann mit Unterbaddüsen ausgerüstet sein zum Einleiten von Sauerstoff oder Inertgas oder einer Mischung aus beidem in das Innere des Konverters. Darüber hinaus ist der Konverter mit einer Sauerstoffblaslanze ausrüstbar.

Der Betrieb unter Vakuum und der Betrieb unter Atmosphärendruck findet demnach unter zwei unterschiedlichen Hauben für denselben Konverter statt. Die Hauben auf den Konverter müssen für die beiden verschiedenen Betriebsmodi gewechselt werden. Dies führt zu einer Verlängerung der Behandlungszeit für die Schmelze. Gleichzeitig qualmt der Konverter während des Haubenwechsels weiter aus und der Qualm entweicht entweder in die Halle oder er muss durch eine zusätzliche Staubschutzhaube abgesaugt werden.

Die deutsche Offenlegungsschrift DE 2 239 578 offenbart eine Gassammelhaube zur Erfassung von heißen Abgasen aus einem bodengeblasenen Sauerstoff-Stahl-Konvertergefäß. Die Haube besitzt einen hebe- oder senkbaren Stellring, um einen Luftspalt zwischen der Konvertermündung und der Haube auf einen wählbaren Wert einstellen zu können. Die Haube ist über einen wassergekühlten Abzugsschacht bzw. eine Abgasleitung an einen ersten Venturi-Gaswäscher angeschlossen zum Löschung und Vorreinigen des heißen Prozessabgases. Dem Venturi-Wäscher ist ein Absauggebläse nachgeschaltet zum Absaugen von den Prozessabgasen aus dem Konverter. Die Charakteristik des Absauggebläses ist innerhalb eines breiten Bereiches einstellbar. Insbesondere durch Einstellen der Luftspaltbreite kann der Druck bzw. der Unterdruck in dem Konverter in gewünschter Weise variabel eingestellt werden. Durch den geöffneten Luftspalt wird während des Atmosphärendruck-Betriebs Frischluft in den Konverter eingesaugt, was zu einer Nachverbrennung des Prozessabgases führt und die erforderliche Absaugmenge erhöht. Des Weiteren kann durch den geöffneten Luftspalt staubiges Abgas austreten, welches dann entweder in die umgebende Halle strömt oder durch zusätzlich Hauben abgesaugt werden muss.

Schließlich offenbart die europäische Patentanmeldung EP 1 431 404 A1 ebenfalls eine Vorrichtung und ein Verfahren zum Behandeln einer Metallschmelze in einem Konverter, alternativ entweder mit aufgesetzter Vakuumhaube während eines Vakuumbetriebs oder unter Atmosphärendruck. Bei dem Vakuumbetrieb wird das Prozessgas aus dem Konverter mit Hilfe einer von der Vakuumhaube abgehenden Abgasleitung zunächst durch einen Gaskühler und nachfolgend durch einen Staubfilter geleitet, bevor es weiter nachfolgend eine Vakuumpumpe durchläuft, bevor es durch einen Kamin in die Umgebungsluft abgegeben wird.

Die US-Patentschrift US 4 190 237 A offenbart ein pyrometallurgisches Behandlungsgefäß für das Behandeln einer Schmelze, wobei das Behandlungsgefäß gasdicht eingehaust ist in einem Druckkessel, der gasdicht an einer Abgashaube und Abgasleitung für das Behandlungsgefäß angeschlossen ist. In der Abgasleitung ist eine Abgasweiche vorgesehen zum Lenken des Abgases wahlweise zu einem Kamin, wenn der CO-Gehalt des Abgases gering ist, oder zu einem Gasspeicher, wenn der CO-Gehalt in dem Abgas hoch ist.

Die US-Patentschrift US 3,617,043, die CN 103 759 545 B und die JP S62 308 07A offenbaren jeweils sämtliche Merkmale des Oberbegriffs des Patentanspruchs 1.

Der Erfindung liegt die Aufgabe zugrunde, eine bekannte Vorrichtung zum Behandeln einer Metallschmelze sowie ein bekanntes Verfahren zum Betreiben der Vorrichtung unter Atmosphärendruck dahingehend weiterzubilden, dass dieselbe Vorrichtung alternativ auch unter Vakuum betreibbar ist, und dass die Gesamtbehandlungszeit für beide Betriebsmodi verkürzt und die Staub- bzw. Prozessgasemissionen während der gesamten Behandlungszeit in die Umgebung reduziert bzw. unterbunden werden.

Diese Aufgabe wird vorrichtungstechnisch durch den Gegenstand des Patentanspruchs 1 gelöst. Dieser ist dadurch gekennzeichnet, dass die Haube als Vakuumhaube gasdicht auf das Behandlungsgefäß aufgesetzt ist; dass die Abgasleitung von der Vakuumhaube abgeht; dass in der Abgasleitung eine Vakuumpumpe vorgesehen ist zum Erzeugen des Vakuums unter der Vakuumhaube in dem pyrometallurgischen Behandlungsgefäß; dass die Abgasweiche - in Strömungsrichtung des Abgases gesehen - vor der Vakuumpumpe in die Abgasleitung eingebaut ist; und dass die Abgasweiche ausgebildet ist zum Umlenken der Prozessgase wahlweise durch die Vakuumpumpe zum Behandeln der Metallschmelze in dem pyrometallurgischen Behandlungsgefäß unter Vakuum oder durch das Absauggebläse.

Der Begriff "pyrometallurgischen Behandlungsgefäß" meint insbesondere einen Konverter.

Bei der beanspruchten Vorrichtung ist die Vakuumhaube nicht nur während eines Vakuumbetriebs, sondern auch während des Betriebs des pyrometallurgischen Behandlungsgefäßes unter Atmosphärendruck gasdicht auf das pyrometallurgische Behandlungsgefäß aufgesetzt. Dadurch wird sichergestellt, dass keine Prozessgase, insbesondere kein Staub und kein Rauchgas während der beiden Betriebsmodi und in einer Zwischenzeit bzw. während eines Wechsels zwischen diesen beiden Betriebsmodi aus dem pyrometallurgischen Behandlungsgefäß in die Umgebung entweichen können. Es entsteht keine Zeitverzögerung bei einem Wechsel der beiden Betriebsmodi (Atmosphäre-Vakuum) durch einen Wechsel von Vakuumhaube und Absaughaube, wie dies im Stand der Technik zum Teil erforderlich war. Vorteilhafterweise ist wegen der permanent aufgesetzten Haube auch keine zusätzliche Haube erforderlich, um während der beiden Betriebsmodi eventuell austretendes Prozessgas abzusaugen. Beim Betrieb unter Atmosphärendruck wird die Abgasmenge gegenüber dem Stand der Technik verringert, weil hinter dem Mund des pyrometallurgischen Behandlungsgefäßes keine Nachverbrennung mit der Umgebungsluft stattfindet. Die Vakuumdichtung zwischen der Vakuumhaube und dem pyrometallurgischen Behandlungsgefäß muss während der atmosphärischen Behandlung nicht separat geschützt werden. Dadurch, dass die Vakuumhaube und das pyrometallurgischen Behandlungsgefäß erfindungsgemäß quasi ein geschlossenes System bilden, werden ein Austritt von staubhaltigen Ausschwallungen durch einen vorhandenen bzw. geöffneten Luftspalt zwischen dem pyrometallurgischen Behandlungsgefäß und der Haube und damit eine Verschmutzung des pyrometallurgischen Behandlungsgefäßes und der Haube wirkungsvoll verhindert.

Gemäß einem ersten Ausführungsbeispiel ist die Vakuumpumpe ausgebildet, den Luftdruck in dem pyrometallurgischen Behandlungsgefäß für das Behandeln der Schmelze unter Vakuum auf unter 300 mbar, vorzugsweise zumindest zeitweise auf unter 50 mbar, abzusenken. Demgegenüber ist die Druckdifferenz des Absauggebläses wesentlich geringer; sie liegt, wenn überhaupt, dann nur geringfügig unter dem Atmosphärendruck. Das Absauggebläse nimmt die Prozessgase - vergleichbar einer Dunstabzugshaube über einem Herd - quasi unter Atmosphärendruck auf und leitet sie an den Kamin oder die Gasgewinnungseinrichtung weiter. Die gesamte Abgasstrecke vom pyrometallurgischen Behandlungsgefäß bis zum Kamin bzw. zur Gasgewinnungseinrichtung steht bei Atmosphärendruck-Betrieb im Wesentlichen unter Atmosphärendruck.

Bei der beanspruchten Vorrichtung ist lediglich eine Abgasleitung vorhanden, welche das Prozessabgas aus dem pyrometallurgischen Behandlungsgefäß zu der erfindungsgemäßen Abgasweiche führt, von wo aus das Prozessgas dann wahlweise durch die Vakuumpumpe oder durch das Absauggebläse geleitet wird. Vor die Abgasweiche kann ein Abgaskühler und/oder ein Abgasfilter angeordnet sein. Sowohl der Abgaskühler wie auch der Abgasfilter werden gegebenenfalls vorteilhafterweise für beide Betriebsmodi genutzt.

Auch die Benutzung einer Sauerstofflanze ist bei der erfindungsgemäßen Vorrichtung für beide Betriebsmodi möglich, wenn die Sauerstofflanze mit einer vakuumdichten Abdichtung gegenüber der Vakuumhaube, durch welche hindurch sie in das pyrometallurgische Behandlungsgefäß eintaucht, abgedichtet ist.

Eine Materialzugabe ist über eine Materialzuführeinrichtung batchweise oder kontinuierlich möglich, wobei die Materialzuführeinrichtung jedoch über eine Vakuumschleuse gegenüber dem Innenraum des pyrometallurgischen Behandlungsgefäßes abgedichtet sein muss. Weil die Haube nicht mehr verfahren oder gewechselt werden muss, kann die Einhausung der Hauben, d. h. das sogenannte Doghouse, kleiner bzw. platzsparender als im Stand der Technik ausgebildet sein. Schließlich kann der Vakuumpumpe bzw. dem Abgasgebläse eine Gasgewinnungseinrichtung nachgeschaltet werden, wodurch die CO₂-Bilanz verbessert wird. Das Vorsehen der Gasgewinnungseinrichtung ist sinnvoll, weil das aus dem pyrometallurgischen Behandlungsgefäß abgesaugte Prozessgas Kohlenmonoxid CO enthält.

Die oben genannte Aufgabe der Erfindung wird weiterhin durch ein Verfahren zum Betreiben der Vorrichtung gelöst. Die Vorteile dieses Verfahrens entsprechen den oben mit Bezug auf die Vorrichtung genannten Vorteilen.

Weitere Vorteile der erfindungsgemäßen Vorrichtung sind Gegenstand der abhängigen Ansprüche.

Der Beschreibung ist eine Figur beigefügt, welche die erfindungsgemäße Vorrichtung zeigt.

Die Erfindung wird nachfolgend unter Bezugnahme auf diese Figur in Form von Ausführungsbeispielen detailliert beschrieben.

Die Figur zeigt die erfindungsgemäße Vorrichtung 100. Sie umfasst im Wesentlichen ein pyrometallurgisches Behandlungsgefäß 110 mit einer luftdicht aufgesetzten Haube 120 zum Behandeln einer Metallschmelze. Es ist eine Materialzuführeinrichtung 125 erkennbar zum Zuführen von Einsatzmaterial oder Zusätzen in das pyrometallurgische Behandlungsgefäß. Die Vorrichtung bzw. das pyrometallurgische Behandlungsgefäß kann wahlweise in einem Betriebsmodus Vakuumbetrieb oder in einem Betriebsmodus Atmosphärendruck-Betrieb betrieben werden. Die Materialzuführeinrichtung 125 ist an der Stelle, wo sie in das pyrometallurgische Behandlungsgefäß 110 oder die Haube 120 eintritt abgedichtet, so dass im Falle des Vakuumbetriebs keine Fremdluft durch diese Eintrittsöffnung angesaugt werden kann.

Im Bodenbereich des pyrometallurgischen Behandlungsgefäßes können Bodendüsen 115 vorgesehen sein und/oder es kann eine Sauerstofflanze 118 vorgesehen sein, welche durch die Haube hindurch in das Innere des pyrometallurgischen Behandlungsgefäßes führbar ist. Auch die Sauerstofflanze muss gegebenenfalls im Bereich ihres Eintritts in die Vakuum-Haube 120 luftdicht bzw. vakuumdicht gegen die Haube abgedichtet sein. Die Prozessgase aus dem pyrometallurgischen Behandlungsgefäß 110 werden über eine Abgasleitung 130, welche typischerweise an die Haube 120 angeschlossen ist, in Pfeilrichtung aus dem pyrometallurgischen Behandlungsgefäß 110 abgeleitet. Vorzugsweise durchläuft das Prozessgas dabei zunächst einen Gaskühler 140 sowie einen Abgasfilter 150. Dem Filter 150 ist erfindungsgemäß eine Abgasweiche 135 nachgeschaltet zum wahlweisen Umlenken des Prozessgases entweder durch eine Vakuumpumpe 160 für den besagten Vakuum-Betrieb oder durch ein Absauggebläse 170 für den besagten Atmosphärendruck-Betrieb. Die Ausgänge der Vakuumpumpe und des Absauggebläses 170 können wiederum zu einer Abgasleitung zusammengeführt und einem Kamin 180 und/oder einer Gasgewinnungseinrichtung 190 zugeführt werden.

### Bezugszeichenliste

- 100: Vorrichtung
- 110: pyrometallurgisches Behandlungsgefäß
- 115: Bodendüsen in dem pyrometallurgischen Behandlungsgefäß
- 118: Sauerstofflanze
- 120: Vakuumhaube
- 125: Materialzuführeinrichtung
- 130: Abgasleitung
- 135: Abgasweiche
- 140: Abgaskühler
- 150: Abgasfilter
- 160: Vakuumpumpe
- 170: Gebläse
- 180: Kamin
- 190: Gasgewinnungseinrichtung

## Patentansprüche

1. Vorrichtung (100) für die Stahlindustrie, aufweisend:
ein pyrometallurgisches Behandlungsgefäß (110) mit einer aufgesetzten Haube (120) zum Behandeln einer Metallschmelze unter Atmosphärendruck;
eine Abgasleitung (130) zum Ableiten von Prozessgasen aus dem pyrometallurgischen Behandlungsgefäß (110); ein Absauggebläse (170) zum Absaugen der Prozessgase aus dem pyrometallurgischen Behandlungsgefäß (110) unter Atmosphärendruck; und
eine in die Abgasleitung eingebaute Abgasweiche (135) zum Umlenken der Prozessgase aus dem pyrometallurgischen Behandlungsgefäß (110) durch das Absauggebläse (170)
**dadurch gekennzeichnet**
**dass** die Haube als Vakuumhaube (120) ausgebildet ist und gasdicht auf das Behandlungsgefäß aufgesetzt ist;
**dass** die Abgasleitung von der Vakuumhaube (120) abgeht;
**dass** in der Abgasleitung (130) eine Vakuumpumpe (160) vorgesehen ist zum Erzeugen des Vakuums unter der Vakuumhaube (120) in dem pyrometallurgischen Behandlungsgefäß (110);
**dass** die Abgasweiche (135) - in Strömungsrichtung des Abgases gesehen - vor der Vakuumpumpe (160) in die Abgasleitung eingebaut ist; und
**dass** die Abgasweiche (135) ausgebildet ist zum Umlenken der Prozessgase wahlweise durch die Vakuumpumpe (160) unter Vakuum oder durch das Absauggebläse (170) zum Behandeln der Metallschmelze in dem pyrometallurgischen Behandlungsgefäß unter Atmosphärendruck.

2. Vorrichtung (100) nach Anspruch 1,
**dadurch gekennzeichnet,**
**dass** die Vakuumpumpe (160) ausgebildet ist, den Luftdruck in dem pyrometallurgischen Behandlungsgefäß (110) für das Behandeln der Schmelze unter Vakuum auf unter 300mbar, vorzugsweise auf unter 50mbar abzusenken.

3. Vorrichtung (100) nach einem der vorangegangenen Ansprüche,
**gekennzeichnet durch**
einen - in Strömungsrichtung des Abgases gesehen - vor der Abgasweiche (135) angeordneten Abgaskühler (140).

4. Vorrichtung (100) nach einem der vorangegangenen Ansprüche,
**gekennzeichnet durch**
einen - in Strömungsrichtung des Abgases gesehen - vor der Abgasweiche (135) angeordneten Abgasfilter (150).

5. Vorrichtung (100) nach Anspruch 3 und 4,
**dadurch gekennzeichnet,**
**dass** der Abgasfilter (150) zwischen den Abgaskühler (140) und die Abgasweiche (135) geschaltet ist.

6. Vorrichtung (100) nach einem der vorangegangenen Ansprüche,
**gekennzeichnet durch**
einen Kamin (180) und/oder eine Gasgewinnungseinrichtung (190) zum Behandeln der Prozessgase nach Verlassen der Vakuumpumpe (160) oder des Absauggebläses (170).

7. Verfahren zum Betreiben einer Vorrichtung (100) gemäß einem der vorangegangenen Ansprüche, aufweisend folgende Schritte:
Behandeln einer Metallschmelze in einem pyrometallurgischen Behandlungsgefäß (110) mit luftdicht aufgesetzter Vakuumhaube (120) wahlweise unter Vakuum oder unter Atmosphärendruck.

## Claims

1. Device (100) for the steel industry, comprising:
a pyrometallurgical treatment vessel (110) with a superposed hood (120) for treatment of a metal melt under atmospheric pressure;
a waste gas line (130) for conducting process gases out of the pyrometallurgical treatment vessel (110);
a suction blower (170) for suction of the process gases from the pyrometallurgical treatment vessel (110) under atmospheric pressure; and
a waste gas diverter (135), which is incorporated in the waste gas line, for deflection of the process gases from the pyrometallurgical treatment vessel (110) through the suction blower (170);
**characterised in that**
the hood is constructed as a vacuum hood (120) and is gas-tightly placed on the treatment vessel;
the waste gas line departs from the vacuum hood (120);
a vacuum pump (160) for generation of the vacuum under the vacuum hood (120) in the pyrometallurgical treatment vessel (110) is provided in the waste gas line (130);
the waste gas diverter (135) is installed in the waste gas line in front of the vacuum pump (160) as seen in flow direction of the waste gas; and
the waste gas diverter (135) is constructed for deflecting the process gases selectably through the vacuum pump (160) under vacuum or through the suction blower (170) for treatment of the metal melt in the pyrometallurgical treatment vessel under atmospheric pressure.

2. Device (100) according to claim 1,
**characterised in that**
the vacuum pump (160) is constructed to reduce the air pressure in the pyrometallurgical treatment vessel (110) for treatment of the melt under vacuum to below 300 mbar, preferably to below 50 mbar.

3. Device (100) according to one of the preceding claims,
**characterised by**
a waste gas cooler (140) arranged in front of the waste gas diverter (135) as seen in flow direction of the waste gas.

4. Device (100) according to any one of the preceding claims,
**characterised by**
a waste gas filter (150) arranged in front of the waste gas diverter (135) as seen in flow direction of the waste gas.

5. Device (100) according to claim 3 and 4,
**characterised in that**
the waste gas filter (150) is connected between the waste gas cooler (140) and the waste gas diverter (135).

6. Device (100) according to any one of the preceding claims,
**characterised by**
a flue (180) and/or a gas recovery device (190) for treatment of the process gases after leaving the vacuum pump (160) or the suction blower (170).

7. Method of operating a device (100) according to any one of the preceding claims, comprising the following steps:
treatment of a metal melt in a pyrometallurgical treatment vessel (110) with hermetically superposed vacuum hood (120) selectably under vacuum or under atmospheric pressure.

## Revendications

1. Dispositif (100) pour l'industrie sidérurgique, comprenant :
un récipient de traitement pyrométallurgique (110) doté d'un capot (120) pour le traitement d'un métal fondu sous pression atmosphérique ;
une conduite d'échappement (130) pour évacuer les gaz de processus du récipient de traitement pyrométallurgique (110) ; un ventilateur d'extraction (170) pour extraire les gaz de processus du récipient de traitement pyrométallurgique (110) sous pression atmosphérique ; et
un déflecteur de gaz d'échappement (135) intégré dans la conduite de gaz d'échappement pour dévier les gaz de processus du récipient de traitement pyrométallurgique (110) à travers le ventilateur d'extraction (170) **caractérisé en ce que**
le capot est conçu comme un capot d'aspiration (120), étant posé de manière étanche aux gaz sur le récipient de traitement ;
la conduite de gaz d'échappement part du capot d'aspiration (120) ;
une pompe à vide (160) est prévue dans la conduite de gaz d'échappement (130) pour générer le vide sous le capot d'aspiration (120) dans le récipient de traitement pyrométallurgique (110) ;
le déflecteur de gaz d'échappement (135) - vu dans le sens d'écoulement des gaz d'échappement - est installé dans la conduite de gaz d'échappement avant la pompe à vide (160) ; et
le déflecteur de gaz d'échappement (135) est conçu pour dévier les gaz de processus soit par la pompe à vide (160) sous vide, soit par le ventilateur d'extraction (170) pour traiter le métal fondu dans le récipient de traitement pyrométallurgique sous pression atmosphérique.

2. Dispositif (100) selon la revendication 1,
**caractérisé en ce que**
la pompe à vide (160) est conçue pour abaisser la pression d'air dans le récipient de traitement pyrométallurgique pour le traitement de la masse fondue sous vide à moins de 300 mbar, de préférence à moins de 50 mbar.

3. Dispositif (100) selon l'une quelconque des revendications précédentes,
**caractérisé par**
un refroidisseur de gaz d'échappement (140) disposé - vu dans le sens d'écoulement des gaz d'échappement - avant le déflecteur de gaz d'échappement (135).

4. Dispositif (100) selon l'une quelconque des revendications précédentes,
**caractérisé par**
un filtre de gaz d'échappement (150) disposé - vu dans le sens d'écoulement des gaz d'échappement - avant le déflecteur de gaz d'échappement (135).

5. Dispositif (100) selon l'une des revendications 3 ou 4,
**caractérisé en ce que**
le filtre de gaz d'échappement (150) est disposé entre le refroidisseur de gaz d'échappement (140) et le déflecteur de gaz d'échappement (135).

6. Dispositif (100) selon l'une quelconque des revendications précédentes,
**caractérisé par**
une cheminée (180) et/ou un dispositif d'extraction des gaz (190) pour traiter les gaz de processus après avoir quitté la pompe à vide (160) ou le ventilateur d'extraction (170).

7. Procédé de fonctionnement d'un dispositif (100) selon l'une quelconque des revendications précédentes, comprenant les étapes suivantes :
traitement d'un métal fondu dans un récipient de traitement pyrométallurgique (110) doté d'un capot d'aspiration (120) installé de manière étanche à l'air, soit sous vide, soit sous pression atmosphérique.
